# EUROPÄISCHE PATENTSCHRIFT

(11) **EP 0 999 761 B1**
(45) Veröffentlichungstag und Bekanntmachung des Hinweises auf die Patenterteilung: **05.02.2003**
(21) Anmeldenummer: 98941405.7
(22) Anmeldetag: 23.07.1998
(51) Int. Cl.: A24C 5/18

(54) **VORRICHTUNG ZUM FÖRDERN EINES STRANGES DER TABAKVERARBEITENDEN INDUSTRIE**
DEVICE FOR CONVEYING A ROD IN THE TOBACCO PROCESSING INDUSTRY
DISPOSITIF DE TRANSPORT D'UN BOUDIN DANS L'INDUSTRIE DE TRANSFORMATION DU TABAC

(30) Priorität: 02.08.1997 DE 19733443
(43) Veröffentlichungstag der Anmeldung: 17.05.2000
(62) Teilanmeldung aus: 02018347.1
(73) Patentinhaber: Hauni Maschinenbau AG, 21033 Hamburg (DE)
(72) Erfinder: SCHMICK, Clemens, D-21502 Geesthacht (DE)
(74) Vertreter: Herrmann, Günther
(86) Internationale Anmeldenummer: EP9804617
(87) Internationale Veröffentlichungsnummer: WO99005924

(56) Entgegenhaltungen:
- DE-A- 2 449 224
- DE-A- 4 215 059
- GB-A- 629 853
- GB-A- 973 210
- GB-A- 974 821
- US-A- 3 164 158

## Beschreibung

Die Erfindung betrifft eine Vorrichtung zum Fördern eines Stranges der tabakverarbeitenden Industrie mit einer Luftdurchlässe aufweisenden Führung für ein den Strang förderndes, von Saugluft durchströmtes Band, das am Grunde eines Kanals läuft.

Unter einem "Strang der tabakverarbeitenden Industrie" wird insbesondere ein Faserstrang, vorzugsweise aus Schnittabak, verstanden.

In einer Maschine zum Herstellen eines Zigarettenstranges (Zigarettenstrangmaschine) wird einem den Boden eines Strangführungskanals (Tabakkanal) bildenden, umlaufenden Strangförderer Tabak in Form eines Schauers aus vereinzelten Tabakfasern zugeführt, in einer Strangbildungszone im Tabakkanal auf dem Strangförderer angesammelt und als Tabakstrang aus der Strangbildungszone abgefördert. Der Tabakstrang wird anschließend durch Überschußabnahme vergleichmäßigt, bevor er im weiteren Verlauf des Herstellungsprozesses durch Umhüllen mit einem Hüllmaterialstreifen zu einem Zigarettenstrang verarbeitet und schließlich in Tabakstäbe einfacher oder mehrfacher Gebrauchslänge zerschnitten wird. Als Strangförderer wird in modernen Maschinen in der Regel das Untertrum eines Strangförderbandes benutzt, an welchem der angesammelte Faserstrang hängend gefördert wird. Das Strangförderband wird von seiner Rückseite her mit Unterdruck beaufschlagt, so daß durch das Strangförderband hindurch ein die Tabakfasern haltender Saugzug entsteht. Man bezeichnet diese Art von Förderern auch als Saugstrangförderer. Das Fördertrum des Strangförderbandes erstreckt sich im Tabakkanal vom Anfang der Strangbildungszone durch den Bereich der Überschußabnahmeeinrichtung bis zu seinem Abgabeende, an welchem der gebildete Tabakstrang an eine Strangeinheit abgegeben wird. In der Strangeinheit wird der Tabakstrang mit dem Hüllmaterialstreifen umhüllt, so daß ein Zigarettenstrang entsteht, der schließlich zu Zigaretten oder Filterzigaretten weiterverarbeitet wird. Die Länge der Förderstrecke des Saugstrangförderers und die hohe Geschwindigkeit der modernen Strangmaschinen stellen hohe Anforderungen an den Strangförderer und die den Lauf des Strangförderers beeinflussenden Führungsmittel.

Als der eingangs bezeichneten Vorrichtung nächstkommender Stand der Technik zeigt die GB-A-974 821 einen derartigen Saugstrangförderer zum Aufbauen und Führen eines unumhüllten Tabakstranges.

Weitere vergleichbare Vorrichtungen an Zigarettenstrangmaschinen mit Strangförderbändern der vorbeschriebenen Art sind beispielsweise in der US-PS 4 805 641 und der US-PS 4 344 526 dargestellt.
Desweiteren ist in der GB-A-629 853 eine auf den eingangs bezeichneten Saugstrangförderer folgende Strangeinheit in Gestalt einer Formateinrichtung offenbart, deren einen Hüllstreifen um den Tabakstrang herumschlagende Führungsbahn mit in Förderrichtung aneinandergereihten Auflagesegmenten unterschiedlicher Materialbeschaffenheit versehen ist.

Die der Erfindung zugrundeliegende Aufgabe besteht darin, eine Vorrichtung der eingangs beschriebenen Art im Sinne einer optimalen Anpassung an wechselnde Betriebsbedingungen weiter zu verbessern.

Diese Aufgabe wird erfindungsgemäß dadurch gelöst, daß an der durch spezifische Aneinanderreihung von Einzelelementen/Segmenten mit unterschiedlichen Luftdurchlässen gebildeten Führung ein definiertes Strömungsprofil über die Länge des Tabakkanals einstellbar ist.

Weiterbildungen und weitere Ausgestaltungen der Erfindung sind den untergeordneten Ansprüchen zu entnehmen.

Die Erfindung bietet den Vorteil, daß die relativ kleinen Einzelelemente aus hochverschleißfestem Material, z. B. aus Hartmetall oder Keramik, bestehen können, ohne so teuer zu werden, wie eine ganze Führungsfläche aus einem derartigen Material. Die Einzelelemente lassen sich bei Abnutzung schnell austauschen. Das gleiche gilt für den Fall, daß die Strömungsverhältnisse der Luft im Tabakkanal geändert werden sollen, beispielsweise wenn die Fasern des zugeführten Tabaks eine andere Struktur aufweisen. ln diesem Fall werden einfach Einzelelemente mit anderen Strömungswiderständen in die Führungsnuten eingeschoben. Die Strömungsverhältnisse können leicht so eingestellt werden, daß die Luftwiderstände im Verlauf zunehmender Stranghöhe abnehmen. Außerdem ist es durch unterschiedliche Ausgestaltung der Führungsflächen der Einzelelemente leicht möglich, die Form des Strangförderbandes zu variieren von eben zu gerundeten Endbereichen bis zur ganz gerundeten teilzylindrischen Form.

Die Figuren 1 und 2 zeigen einen Teil einer Strangführungseinheit 1 einer Zigarettenstrangmaschine in vergrößertem Maßstab, die zur besseren Darstellbarkeit durch Bruchlinien stark verkürzt ist. Ein in Figur 1 von unten dargestellter Halter weist Luftdurchlässe 2 auf, durch die Saugluft von unten nach oben in einen Unterdruckraum (Position 3 in den Figuren 3 und 4) strömen kann.

In den Figuren 3 und 4 sind weitere Einzelheiten zeigende Schnitte entsprechend den Schnittlinien A-A bzw. B-B in Figur 2 dargestellt. in diese Schnitte sind zusätzlich Einzelelemente 4 zur Führung eines Strangförderbandes 6 (übertrieben dick gezeichnet) und ein Tabakkanal 7 eingezeichnet. Der Halter 1 weist zwei Wangen 8 und 9 auf, die mittels nicht sichtbarer Schrauben miteinander verschraubt werden konnen in Figur 2 ist eine entsprechende Gewindebohrung 11 dargestellt. Die Wangen 8 und 9 haben Führungsnuten 12, in die segmentförmige Einzelelemente 4 zur Bandführung, von denen Figur 5 Einzelheiten zeigt, senkrecht zur Zeichenebene einschiebbar sind. Zur klemmenden Fixierung der Einzelelemente/Segmente 4 können nicht dargestellte Stiftschrauben in Gewindebohrungen 13 dienen. Im Mittenbereich haben die Einzelelemente 4 Luftdurchlässe 5, welche unterschiedliche Strömungsquerschnitte aufweisen können. Die Einzelelemente 4 begrenzen und führen mit oben und seitlich angeordneten Führungsflächen das luftdurchlässige Förderband 6, das in Richtung senkrecht zur Zeichenebene antreibbar ist. Unterhalb der Wangen 8 und 9 und der Einzelelemente 4 erstrecken sich in bekannter Weise Wangen 14 und 16, die den Tabakkanal 7 begrenzen. Die von unten zugeführten Tabakfasern werden von einem Saugluftstrom, der durch den Kanal 7, das luftdurchlässige Band 6, die Luftdurchlässe 5 in den Einzelelementen 4 sowie durch die Luftdurchlässe 2 in dem Halter 1 in den Unterdruckraum 3 strömt, mitgenommen und lagern sich an dem Band 6 an, wo sie sich zu einem nicht dargestellten Tabakstrang ansammeln und abgefördert werden.

Figur 4 unterscheidet sich von Figur 3 nur dadurch, daß die Gewindebohrungen 13 zum Klemmen der Einzelelemente 4 fehlen.

Figur 5 zeigt eine Draufsicht auf die Führungsseite eines Einzelelementes 4. Die in den Führungennuten 12 der Wangen 8, 9 eingeschobenen Flächen der Einzelelemente 4 werden von den Linien 18, 19 begrenzt. Von den Linien 19 und 21 wird ein Steg 22 begrenzt. Zwischen den Stegen 22 ist das Strangförderband 6 an Führungsflächen 24 geführt. Mit 23 sind leichte Abschrägungen nach unten bezeichnet. Die gegenüberliegende Rückseite des Einzelelementes 4 ist glatt.

Anhand der Figuren 1 bis 5 lassen sich die in der Einleitung erwähnten Vorteile leicht erkennen: Leichtes Anbringen der relativ kurzen Einzelelemente, die auch dann preisgünstig sind. wenn sie aus relativ teurem verschleißfestem Material bestehen: leichtes Auswechseln der Einzelelemente, z. B. wegen Verschleißes oder zur Beeinflussung der Strömungsverhältnisse der Saugluft im Tabakkanal 7.

Durch den Einsatz spezifisch gestalteter Einzelelemente 4 mit in Form und Größe unterschiedlichen Strömungsquerschnitten ihrer Luftdurchlässe 5 läßt sich durch entsprechende Kombination oder Auswechslung von Einzelelementen ein gewünschtes bzw. optimales Strömungsprofil über die Länge des Strangführungskanals erzielen.

Figur 6 zeigt eine Variante eines geschnitten gezeichneten Einzelelementes 4 mit einer Führungsfläche 24 für das Strangförderband 6, deren Endbereiche 24a gerundet sind in vergrößertem Maßstab.

Figur 7 zeigt eine Variante eines geschnitten gezeichneten Einzelelementes 4 in vergrößertem Maßstab, bei dem die Führungsfläche 24b für das Strangförderband als Teil einer Zylinderinnenfläche ausgeführt ist.

## Patentansprüche

1. Vorrichtung zum Fördern eines Stranges der tabakverarbeitenden Industrie mit einer Luftdurchlässe aufweisenden Führung für ein den Strang förderndes, von Saugluft durchströmtes Band, das am Grunde eines Kanals läuft, **dadurch gekennzeichnet, daß** an der durch spezifische Ananderreihung von Einzelelementen/Segmenten (4) mit unterschiedlichen Luftdurchlässen (5) gebildeten Führung ein definiertes Strömungsprofil über die Länge des Tabakkanals (7) einstellbar ist.

2. Vorrichtung nach Anspruch 1, **dadurch gekennzeichnet, daß** die Einzelelemente (4) sich in mindestens einer Führungsnut (12) des Halters (1) befinden.

3. Vorrichtung nach Anspruch 1 und/oder 2, **dadurch gekennzeichnet, daß** die Einzelelemente (4) in die Führungsnut (12) einschiebbar sind.

4. Vorrichtung nach einem oder mehreren der vorhergehenden Ansprüche, **dadurch gekennzeichnet, daß** zumindest ein Teil der Einzelelemente (4) an dem Halter (1), vorzugsweise durch Gewindestifte, fixierbar sind.

5. Vorrichtung nach einem oder mehreren der vorhergehenden Ansprüche, **dadurch gekennzeichnet, daß** ein Einzelelement (4) Flächen aufweist, die das den Strang fördernde Band (6) von oben und von der Seite führen.

6. Vorrichtung nach einem oder mehreren der vorhergehenden Ansprüche, **dadurch gekennzeichnet, daß** sich an den Halter (1) und die Einzelelemente (4) ein Kanal (7) für den Tabakstrang anschließt, dessen gegenüberliegendes Ende offen ist.

7. Vorrichtung nach einem oder mehreren der vorhergehenden Ansprüche, **dadurch gekennzeichnet, daß** die Führungsflächen (24) der Einzelelemente (4) eben sind (Fig. 5).

8. Vorrichtung nach einem oder mehreren der Ansprüche 1 bis 6, **dadurch gekennzeichnet, daß** die Führungsflächen (24) der Einzelelemente in den Randbereichen (24c) gekrümmt sind (Fig. 6).

9. Vorrichtung nach einem oder mehreren der Ansprüche 1 bis 6, **dadurch gekennzeichnet, daß** die Führungsflächen (24b) der Einzelelemente (4) gekrümmt sind, vorzugsweise in Form eines Zylinderabschnitts (Fig. 7).

10. Vorrichtung nach einem oder mehreren der vorhergehenden Ansprüche, **dadurch gekennzeichnet, daß** zumindest die Führungsflächen der Einzelelemente (4) aus verschleißfestem Material bestehen.

## Claims

1. A device for conveying a strand in the tobacco-processing industry, with a guide comprising air passages for a belt which conveys the strand and is traversed by suction air and which runs on the base of a duct, **characterized in that** a defined flow profile over the length of the tobacco duct (7) can be set on the guide formed by a specific arrangement in rows of individual elements / segments (4) with different air passages (5).

2. A device according to Claim 1, **characterized in that** the individual elements (4) are situated in at least one guiding groove (12) in the holder (1).

3. A device according to Claim 1 and/or 2, **characterized in that** the individual elements (4) can be inserted into the guiding groove (12).

4. A device according to one or more of the preceding Claims, **characterized in that** at least part of the individual elements (4) can be fixed on the holder (1), preferably by threaded pins.

5. A device according to one or more of the preceding Claims, **characterized in that** an individual element (4) has faces which guide - from above and from the side - the belt (6) conveying the strand.

6. A device according to one or more of the preceding Claims, **characterized in that** a duct (7) for the tobacco strand adjoins the holder (1) and the individual elements (4), and its opposite end is open.

7. A device according to one or more of the preceding Claims, **characterized in that** the guiding faces (24) of the individual elements (4) are flat (Fig. 5).

8. A device according to one or more of Claims 1 to 6, **characterized in that** the guiding faces (24) of the individual elements are curved in the edge regions (24c) (Fig. 6).

9. A device according to one or more of Claims 1 to 6, **characterized in that** the guiding faces (24b) of the individual elements (4) are curved, preferably in the form of a portion of a cylinder (Fig. 7).

10. A device according to one or more of the preceding Claims, **characterized in that** at least the guiding faces of the individual elements (4) consist of wear-resistant material.

## Revendications

1. Dispositif pour transporter un boudin de l'industrie de transformation du tabac, comportant un guide, qui présente des orifices de passage d'air, pour une bande transportant le boudin, qui est traversée par de l'air aspiré et circule sur le fond d'un canal, **caractérisé en ce que** le long du guide formé par une enfilade spécifique d'éléments individuels/segments (4) présentant des orifices de passage d'air (5) différents, un profil d'écoulement défini est réglable sur la longueur du canal à tabac (7).

2. Dispositif selon la revendication 1, **caractérisé en ce que** les éléments individuels (4) se trouvent dans au moins une rainure de guidage (12) de la monture de support (1).

3. Dispositif selon la revendication 1 et/ou 2, **caractérisé en ce que** les éléments individuels (4) sont insérables par glissement dans la rainure de guidage (12).

4. Dispositif selon une ou plusieurs des revendications précédentes, **caractérisé en ce qu'**au moins une partie des éléments individuels (4) peuvent être fixés à la monture de support (1), de préférence au moyen de vis sans tête.

5. Dispositif selon une ou plusieurs des revendications précédentes, **caractérisé en ce qu'**un élément individuel (4) présente des surfaces qui guident en haut et sur le côté, la bande (6) transportant le boudin.

6. Dispositif selon une ou plusieurs des revendications précédentes, **caractérisé en ce qu'**à la monture de support (1) et aux éléments individuels (4) se raccorde un canal (7) pour le boudin de tabac, dont l'extrémité opposée est ouverte.

7. Dispositif selon une ou plusieurs des revendications précédentes, **caractérisé en ce que** les surfaces de guidage (24) des éléments individuels (4) sont planes (Fig. 5).

8. Dispositif selon une ou plusieurs des revendications 1 à 6, **caractérisé en ce que** les surfaces de guidage (24) des éléments individuels sont incurvées dans la région de leurs bords (24c) (Fig. 6).

9. Dispositif selon une ou plusieurs des revendications 1 à 6, **caractérisé en ce que** les surfaces de guidage (24b) des éléments individuels (4) sont incurvées, de préférence sous forme d'un secteur cylindrique (Fig. 7).

10. Dispositif selon une ou plusieurs des revendications précédentes, **caractérisé en ce qu'**au moins les surfaces de guidage des éléments individuels (4) sont constituées d'un matériau résistant à l'usure.
